# EUROPÄISCHE PATENTSCHRIFT

(11) **EP 1 960 615 B1**
(45) Veröffentlichungstag und Bekanntmachung des Hinweises auf die Patenterteilung: **22.04.2009**
(21) Anmeldenummer: 06831712.2
(22) Anmeldetag: 13.12.2006
(51) Int. Cl.: E04D 13/147

(54) **ENTLÜFTER MIT KONDENSWASSERABLEITUNG**
VENTILATOR WITH CONDENSED WATER DRAIN
VENTILATEUR POURVU D'UNE EVACUATION D'EAU DE CONDENSATION

(30) Priorität: 15.12.2005 AT 20022005
(43) Veröffentlichungstag der Anmeldung: 27.08.2008
(73) Patentinhaber: Ergo Gmbh, 3871 Nagelberg (AT)
(72) Erfinder: GOTTLER, Erich, A-3871 Nagelberg (AT)
(74) Vertreter: Burgstaller, Peter
(86) Internationale Anmeldenummer: PCT/IB2006/003610
(87) Internationale Veröffentlichungsnummer: WO 2007/069052

(56) Entgegenhaltungen:
- AT-B- 412 793
- DE-C- 10 127 796
- DE-U- 29 802 784
- US-A- 5 053 266

## Beschreibung

Die Erfindung betrifft eine an der Dachfläche befestigte, über diese nach oben hinausragende Lüftungseinrichtung, welche typischerweise als Luftanschluss für die Abwasserkanalisation in einem Gebäude verwendet wird.

Die DE 298 02 784 U1 beschreibt eine über die Dachfläche ragende Lüftungseinrichtung, entsprechend welcher ein aus Kunststoff bestehendes Rohr von unterhalb durch eine Öffnung durch den Dachziegel führt. An der Oberseite des Dachziegels wird es von dem weiter über die Dachfläche hinausragenden Auslassrohr aus einem keramischen Material umfasst. An der Stirnfläche des durch das Dach führenden Kunststoffrohres weist das Auslassrohr traufenseitig, also in Falllinie des Daches an der Unterseite, eine Bohrung zum Ablass des Kondensates auf.

Nachteilig an dieser Bauweise ist, dass die Neigung des Auslassrohres nicht an die Dachneigung angepasst werden kann, und dass ein erheblicher Teil des Kondensates nicht aus der dafür vorgesehen Auslassöffnung abfliest, sondern über die Stirnfläche des durch das Dach führenden Kunststoffrohres in das Innere der Dachentlüftungsleitung. Das ist insbesondere dann sehr viel, wenn in Folge von großer Kälte im Zusammenspiel mit Schnee, Eis und wechselnd starker Erwärmung durch das Entlüftungsrohr, die Bohrung zum Ablass des Kondensates an der Außenseite zeitweilig verlegt ist.

Die AT 412 793 B beschreibt einen Dachlüfter, welcher auch in dem über die Dachfläche ragenden Teil aus Kunststoff besteht. Er besteht aus einem die Dachebene durchdringenden Rohr, aus einer Dachplatte aus welcher eine Kuppel mit durchbrochener Deckfläche emporragt, und einer darüber angeordneten Haube, welche mit ihrem unteren Rand an der Außenfläche der Kuppel anliegt, und mit ihrem oberen Rand in das weiter nach oben führende Auslassrohr mündet. Die Haube ist an der Kuppel um eine horizontal, normal auf die Falllinie des Daches liegende Achse schwenkbar, womit das Auslassrohr unabhängig von der Neigung der Dachfläche senkrecht eingestellt werden kann. Das Rohr, welches die Dachfläche durchdringt ist mit seinem oberen Ende mit dem Rand der Öffnung an der oberen Seite der Kuppel verbunden. Die Haube umschießt diesen Bereich unter Einhaltung eines Spaltes, durch welchen Kondensat, welches vom Auslassrohr nach unten fließt, an die Außenseite der Kuppel, und damit an die Oberseite der Dachplatte abfließen kann. Nachteilig an dieser Bauweise ist, dass sich das Rohr, welches das Dach durchdringt auch ein erhebliches Stück über die Dachfläche hinaus erstreckt, und dass damit jenes Kondensat, welches sich infolge niedrigerer Temperatur in diesem Längsbereich an der Innenmantelfläche dieses Rohres niederschlägt, nicht nach außen abgeführt wird, sondern in das Innere der Dachentlüftungsleitung abfließt.

Die DE 200 21 051 U1 beschreibt ebenfalls einen Kuppel und Haube umfassenden neigungseinstellbaren Dachlüfter aus Kunststoff. Dabei reicht das die Dachfläche durchdringende Rohr aus welchem Kondensat nur nach innen abfließen kann sogar noch ein erhebliches Stück über die Oberseite der Kuppel hinaus.

Die der Erfindung zu Grunde liegende Aufgabe besteht darin, einen neigungseinstellbaren Dachlüfter, entsprechend der Kuppel-Haube-Bauweise vorzusehen, bei welchem gegenüber bekannten Vorrichtungen dieser Art, wesentlich weniger Kondensat, welches sich an den zwangsweise oft kühlen Innenflächen des Dachlüfters niederschlägt, in das Innere der zu diesem Dachlüfter vom Gebäudeinneren führenden Leitung abfließt.

Die Aufgabe wird dadurch einen Dachlüfter gemäß Anspruch 1 gelöst.

Die Erfindung wird an Hand der Zeichnungen anschaulicher:
- Fig. 1:: zeigt eine Prinzipskizze der Erfindung in einer seitlichen Schnittansicht.
- Fig. 2:: zeigt zu der Ausführungsform von Fig. 1 das die Dachfläche durchdringende Rohr und die daran einstückig anschließende Verbindungsfläche in einer perspektivischen Ansicht.

Gemäß Fig. 1 ist die Kuppel 1.2 einstückig mit der in der Dachebene liegenden Dachplatte 1.1 gebildet. Sie wölbt sich aus der Ebene der Dachplatte nach oben. Sie ist mit einer oberen Öffnung 1.3 versehen, über welche der - hier nicht dargestellte - Haubenteil gestülpt ist. Das Durchführungsrohr 2.1 durchdringt aus dem Gebäudeinneren heraus die Ebene der Dacheindeckung und endet knapp über dieser im Bodenbereich des durch die Kuppel 1.2 eingeschlossenen Volumens. Die Verbindungsfläche 2.3 ist im dargestellten Beispiel in einem Stück mit dem Durchführungsrohr 2.1 hergestellt. Sie erstreckt sich von der Außenmantelfläche des Durchführungsrohres 2.1 an den unteren Randbereich der Kuppel 1.2 und ist dort über eine vorspringende Schweißfläche 2.4 mit einer von der Dachplatte 1.1 vorspringenden Schweißfläche 1.4 verschweißt. Natürlich sind auch andere Verbindungsarten wie verkleben, oder verschrauben unter Verwendung einer dichtenden Zwischenlage etc. denkbar. Bei entsprechender Vorbereitung ist Verschweißen ein sehr kostengünstiges industriell anwendbares Verfahren, und es führt zu einer sehr robusten, sicher dichten Verbindung.

Das Durchführungsrohr 2.1 ragt nur mit einem sehr kurzen Längenbereich 2.2 durch die Ebene der Dacheindeckung hinaus, womit gegenüber den vorbekannten Bauweisen nur eine sehr viel kleinerer Teil der Innenmantelfläche dem Niederschlag von Kondensat ausgesetzt ist.

Kondensat, welches sich an der Innenseite der Kuppel 1.2 niederschlägt und in weiterer Folge daran nach unten fließt, wird an der oberen Seite der Verbindungsfläche 2.3 aufgefangen und fließt weiter zu der traufenseitigen Auslassöffnung 1.5 am Fuß der Kuppel 1.2. Durch diese Öffnung gelangt es bestimmungsgemäß an die Aussenseite der Dachplatte 1.1. Ebenso fließt Kondensat, welches sich an dem über die Kuppel hinaus führenden Teil bzw. Teilen der Dachdurchführung niederschlägt, und von dort in das Innere der Kuppel fließt, durch diese Auslassöffnung 1.5 ab.

Dadurch, dass die obere Stirnfläche des Durchführungsrohres 2.1 über den um das Durchführungsrohr liegenden Bereich der Verbindungsfläche 2.3 hinausragt, kann kein Kondensat vom firstseitigen Bereich der Verbindungsfläche in das Durchführungsrohr hineinfließen.

Dadurch, dass der traufenseitige Randbereich der oberen Stirnfläche des Durchführungsrohres 2.1 in einem Abstand zur Auslassöffnung 1.5 und über dieser liegt, und dadurch, dass die Verbindungslinie zwischen Durchführungsrohr 2.1 und

Verbindungsfläche 2.3 in einem Abstand zur oberen Stirnfläche des Durchführungsrohres liegt, wird Pufferstauraum für Kondensat gewonnen. Dies kann beispielsweise dann von Vorteil sein, wenn vorübergehend mehr Kondensat anfällt als abfließen kann. Das ist z.B. dann möglich, wenn Kuppel 1.2 und Dachplatte 1.1 deutlich unter den Gefrierpunkt abgekühlt sind, und plötzlich viel feuchte, warme Luft aus dem Gebäudeinneren aufsteigt. Vorübergehend kann dann Kondensat an der Öffnung 1.5 gefrieren und diese verengen oder verschließen. Wäre dann kein Pufferstauraum für Kondensat vorhanden, würde dieses durch das Durchführungsrohr in die Leitungen im Gebäude abfließen.

## Patentansprüche

1. Dachlüfter, welcher aus einem die Dachfläche von unten her durchdringenden Durchführungsrohr, aus einer Dachplatte aus welcher eine Kuppel mit durchbrochener Deckfläche über die Dachfläche emporragt, und einer darüber angeordneten, relativ zur Kuppel schwenkbaren Haube besteht, **gekennzeichnet dadurch, dass** das, die Dachfläche von unten her durchdringende Durchführungsrohr (2.1), in dem von der Kuppel (1.2) eingeschlossenen Volumen unterhalb der Kuppelfläche endet, sich eine Verbindungsfläche (2.3) zwischen der Mantelfläche des Durchführungsrohres (2.1) einerseits und der Unterseite der Dachplatte (1.1) oder dem unteren Flächenbereich der Kuppel (1.2) andererseits erstreckt, und dass die über der Verbindungsfläche (2.3) liegende Fläche der Kuppel (1.2) bzw. der Dachplatte (1.1) nahe an dem tiefst gelegenen Punkt der Berührungslinie mit der Verbindungsfläche (2.3) durch eine Auslassöffnung (1.5) durchbrochen ist.

2. Dachlüfter nach Anspruch 1, **gekennzeichnet dadurch, dass** sich das obere Ende des Durchführungsrohres (2.1) im Bodenbereich der Kuppel (1.2) befindet.

3. Dachlüfter nach Anspruch 1 oder 2, **gekennzeichnet dadurch, dass** die Verbindungsfläche (2.3) im Fußbereich der Kuppel (1.2) an dieser anliegt.

4. Dachlüfter nach einem der Ansprüche 1 bis 3, **gekennzeichnet dadurch, dass** die obere Stirnfläche des Durchführungsrohres (2.1) über den um das Durchführungsrohr liegenden Bereich der Verbindungsfläche (2.3) hinausragt.

5. Dachlüfter nach Anspruch 4, **gekennzeichnet dadurch, dass** die Verbindungslinie zwischen Durchführungsrohr (2.1) und Verbindungsfläche (2.3) an der Außenmantelfläche des Durchführungsrohres (2.1) in einem Abstand zur oberen Stirnfläche des Durchführungsrohres (2.1) liegt.

6. Dachlüfter nach einem der Ansprüche 1 bis 5, **gekennzeichnet dadurch, dass** sich der tiefste Punkt der oberen Stirnfläche des Durchführungsrohres (2.1) über dem Niveau der Auslassöffnung (1.5) befindet.

7. Dachlüfter nach Anspruch 6, **gekennzeichnet dadurch, dass** der Abstand der Stirnseite des Durchführungsrohres (2.1) von der Auslassöffnung (1.5) größer ist als der Abstand zu dem der Auslassöffnung (1.5) gegenüber liegenden Bereich der Kuppel (1.2).

8. Dachlüfter nach einem der vorgenannten Ansprüche, **gekennzeichnet dadurch, dass** sich die Auslassöffnung (1.5) am traufenseitigen Fußbereich der Kuppel (1.2) befindet.

9. Dachlüfter nah einem der vorgenannten Ansprüche, **gekennzeichnet dadurch, dass** Durchführungsrohr (2.1) und Verbindungsfläche (2.3) ein gemeinsamer Teil sind.

10. Dachlüfter nach einem der vorgenannten Ansprüche, **gekennzeichnet dadurch, dass** die Verbindungsfläche (2.3) mit der Dachplatte (1.1) bzw. mit der Kuppel (1.2) verschweißt ist.

## Claims

1. Roof vent, which consists of a duct which penetrates the roof surface from below, of a roof plate from which a dome with a perforated covering surface projects above the roof surface and of a hood which is arranged above this and can be pivoted relative to the dome, **characterised in that** the duct (2.1) which penetrates the roof surface from below ends in the volume enclosed by the dome (1.2) underneath the dome surface, a connecting surface (2.3) extends between the lateral surface of the duct (2.1) on one side and the underside of the roof plate (1.1) or the lower surface region of the dome (1.2) on the other side, and that the surface of the dome (1.2) which lies above the connecting surface (2.3) or the roof plate (1.1) is penetrated by an outlet opening (1.5) close to the lowest point of the line of contact with the connecting surface (2.3).

2. Roof vent according to Claim 1, **characterised in that** the upper end of the duct (2.1) is situated in the bottom region of the dome (1.2).

3. Roof vent according to Claim 1 or 2, **characterised in that t**he connecting surface (2.3) is adjacent to the dome (1.2) in the base region of the latter.

4. Roof vent according to one of Claims 1 to 3, **characterised in that** the upper end face of the duct (2.1) projects over the region of the connecting surface (2.3) which lies around the duct.

5. Roof vent according to Claim 4, **characterised in that** the connecting line between duct (2.1) and connecting surface (2.3) is adjacent to the outer lateral surface of the duct (2.1) at a distance from the upper end face of the duct (2.1).

6. Roof vent according to one of Claims 1 to 5, **characterised in that** the lowest point of the upper end face of the duct (2.1) is situated above the level of the outlet opening (1.5).

7. Roof vent according to Claim 6, **characterised in that** the distance of the end face of the duct (2.1) from the outlet opening (1.5) is greater than the distance from the region of the dome (1.2) which lies opposite the outlet opening (1.5).

8. Roof vent according to one of the preceding claims, **characterised in that** the outlet opening (1.5) is situated in the eave-side base region of the dome (1.2)

9. Roof vent according to one of the preceding claims, **characterised in that** duct (2.1) and connecting surface (2.3) are a common part.

10. Roof vent according to one of the preceding claims, **characterised in that** the connecting surface (2.3) is welded to the roof plate (1.1) and/or to the dome (1.2).

## Revendications

1. Aérateur de toit, composé d'un conduit traversant le plan du toit, d'un panneau de toit d'où fait saillie - au dessus de la surface du toit - une coupole avec surface de couvrement perforée, et d'un capot agencé par dessus et pouvant pivoter relativement à la coupole, **caractérisé en ce que** le conduit traversant (2.1) par le bas la surface du toit se termine dans le volume, délimité par la coupole (1.2) et situé en dessous de la surface de la coupole, **en ce qu'**une surface de liaison (2.3) s'étend entre d'une part la surface enveloppante du conduit traversant (2.1) et d'autre part la face inférieure du panneau de toit (1.1) ou la zone surfacique inférieure de la coupole (1.2), et **en ce que** la surface de la coupole (1.2) et/ou du panneau de toit (1.1) située au dessus de la surface de liaison (2.3.) est traversée par un orifice de sortie (1.5) près du point le plus profond sur la ligne de contact avec la surface de liaison (2.3).

2. Aérateur selon la revendication 1, **caractérisé en ce que** l'extrémité supérieure du conduit traversant (2.1) se trouve dans la zone de fond de la coupole (1.2).

3. Aérateur de toit selon la revendication 1 ou 2, **caractérisé en ce que** la surface de liaison (2.3) applique contre la coupole (1.2) dans la zone au pied de ladite coupole.

4. Aérateur de toit selon l'une des revendications 1 à 3, **caractérisé en ce que** la surface frontale supérieure du conduit traversant (2.1) fait saillie au dessus de la zone qui, sur la surface de liaison (2.3), entoure le conduit traversant.

5. Aérateur de toit selon la revendication 4, **caractérisé en ce que** la ligne de liaison entre le conduit traversant (2.1) et la surface de liaison (2.3) située au niveau de la surface enveloppante extérieure du conduit traversant (2.1) se trouve à une certaine distance de la surface frontale supérieure du conduit traversant (2.1).

6. Aérateur de toit selon l'une des revendications 1 à 5, **caractérisé en ce que** le point le plus profond de la surface frontale supérieure que comporte le conduit traversant (2.1) se trouve au dessus du niveau de l'orifice de sortie (1.5).

7. Aérateur de toit selon la revendication 6, **caractérisé en ce que** l'écart entre la face frontale du conduit traversant (2.1) et l'orifice de sortie (1,5) est plus important que l'écart par rapport à la zone de la coupole (1.2) située en face de l'orifice de sortie (1.5).

8. Aérateur de toit selon l'une des revendications précédentes, **caractérisé en ce que** l'orifice de sortie (1.5) se trouve contre la zone au pied de la coupole (1.2) sur le côté égout.

9. Aérateur de toit selon l'une des revendications précédentes, **caractérisé en ce que** le conduit traversant (2.1) et la surface de liaison (2.3) constituent une pièce commune.

10. Aérateur de toit selon l'une des revendications précédentes, **caractérisé en ce que** la surface de liaison (2.3) a été soudée avec le panneau de toit (1.1) et/ou avec la coupole (1.2).
